# EUROPÄISCHE PATENTSCHRIFT

(11) **EP 0 530 525 B1**
(45) Veröffentlichungstag und Bekanntmachung des Hinweises auf die Patenterteilung: **20.07.1994**
(21) Anmeldenummer: 92113373.2
(22) Anmeldetag: 05.08.1992
(51) Int. Cl.: H05B 3/10, F24H 3/04, H05B 3/06

(54) **Heizvorrichtung zum Erwärmen strömender Medien**
Device for heating streaming media
Dispositif de chauffage pour chauffer des medias coulants

(30) Priorität: 12.08.1991 DE 4126633
(43) Veröffentlichungstag der Anmeldung: 10.03.1993
(73) Patentinhaber: SIEMENS MATSUSHITA COMPONENTS GmbH & CO KG, 81541 München (DE)
(72) Erfinder: Karner, robert, Dipl.-Ing., A-8010 Graz (AT)
(74) Vertreter: Fuchs, Franz-Josef, Dr.-Ing.

(56) Entgegenhaltungen:
- DE-A- 4 013 212
- US-A- 4 223 208

## Beschreibung

Die vorliegende Erfindung betrifft eine Heizvorrichtung zum Erwärmen strömender Medien mit einem durch Kaltleiter beheizten Wärmetauscher nach dem Oberbegriff des Patentanspruchs.

Eine Heizvorrichtung der vorstehend genannten Art ist aus der DE-OS 40 13 212 bekannt. Bei einer solchen Heizvorrichtung können Kaltleiter zur Erwärmung eines Wärmetauschers direkt oder auch mittels eines Trägerkörpers in eine Tasche in einem als Wärmetauscher dienenden Metallkörper eingesetzt werden, wobei eine zwischen die Kaltleiter eingeführte Feder diese mit jeweils einer eine metallische Kontaktbelegung aufweisenden Fläche gegen eine zugeordnete Fläche des Metallkörpers drückt. Die Feder greift dabei jeweils an der anderen metallischen Kontaktbelegung an, so daß der elektrische Anschluß der Kaltleiter über den den Wärmetauscher bildenden Metallkörper einerseits und die Feder andererseits erfolgt.

Bei der aus der DE-OS 40 13 212 besitzt die Tasche zur Aufnahme der Kaltleiter in dem als Wärmetauscher dienenden Metallkörper rechteckigen Querschnitt. Beim Einsetzen der Kaltleiter in die Tasche reiben daher die metallischen Kontaktbelegungen der Kaltleiter an den zugeordneten Flächen der Tasche, so daß die Gefahr eines Abriebs der metallischen Kontaktbelegungen und damit eines unzureichenden elektrischen Kontaktes zwischen Kaltleitern und Metallkörper besteht.

Der vorliegenden Erfindung liegt die Aufgabe zugrunde, eine Heizvorrichtung der bekannten Art derart weiterzubilden, daß beim Einsetzen von Kaltleitern in die Tasche des Wärmetauschers ein Abrieb der metallischen Kontaktbelegungen der Kaltleiter vermieden wird.

Diese Aufgabe wird bei einer Heizvorrichtung der eingangs genannten Art erfindungsgemäß durch die Merkmale des kennzeichnenden Teils des Patentanspruchs 1 gelöst.

Die Erfindung wird im folgenden anhand eines in den Figuren der Zeichnung dargestellten Ausführungsbeispiels näher erläutert. Es zeigt:
- Figur 1: eine Ansicht eines als Wärmetauscher dienenden Metallkörpers von der Seite her, zu der sich die Tasche zur Aufnahme von Kaltleitern öffnet; und
- Figuren 2 und 3: eine Seitenansicht bzw. eine perspektivische Ansicht eines Trägerkörpers für Kaltleiter, der in die Tasche des Metallkörpers nach Figur 1 einsetzbar ist.

Gemäß Figur 1 ist in einem als Wärmetauscher für eine Heizvorrichtung zum Erwärmen von strömenden Medien vorgesehenen Metallkörper 1 eine Tasche zur Aufnahme eines Trägerkörpers für Kaltleiter vorgesehen. Diese Tasche 2 besitzt sich gegenüberliegende Flächen 3, welche in einer zur Zeichenebene senkrechten Richtung derart abgeschrägt sind, daß der Querschnitt der Tasche 2 von der in der Zeichenebene liegenden Einsteckseite nach innen - senkrecht zur Zeichenebene - abnimmt.

Ein Trägerkörper 4 für Kaltleiter gemäß den Figuren 2 und 3, der aus Kunststoff hergestellt sein kann, besitzt den Flächen 3 des Metallkörpers 1 zugeordnete Flächen 5 mit entsprechender Abschrägung, wobei der Trägerkörper 4 mit seinem Ende geringeren Querschnitts in Figur 1 gesehen senkrecht zur Zeichenebene in den Metallkörper 1 einsetzbar ist.

Der quaderförmige Trägerkörper 4 ist mit auf gegenüberliegenden Seiten von den Flächen 5 her mit Ausnehmungen 6 zur Aufnahme von (nicht dargestellten) scheibenförmigen Kaltleitern versehen. Im Bereich dieser Ausnehmungen 6 ist eine Durchbrechung 7 vorgesehen, so daß über einen Kanal 8 eine (nicht dargestellte) Kontaktfeder zwischen die in den Ausnehmungen 6 befindlichen Kaltleiter geschoben werden kann, welche diese nach dem Einführen des Trägerkörpers 4 in die Tasche 2 des Metallkörpers 1 gegen die Taschenflächen 3 preßt und zu kontaktieren. Es ist aber auch möglich, eine Feder und einen Kontaktstift in den Trägerkörper 4 einzuspritzen, um die Haltleiter in die Tasche 2 zu pressen und zu kontaktieren. Diese Möglichkeit ist nicht eigens dargestellt. Ersichtlich können aufgrund der vorstehend erläuterten Ausgestaltung von Metallkörper 1 und Trägerkörper 4 metallische Kontaktbelegungen der in den Ausnehmungen 6 befindlichen Kaltleiter beim Einführen in die Tasche 2 des Metallkörpers 1 nicht an den Flächen 3 reiben, weil sie praktisch erst nach dem vollständigen Einführen des Trägerkörpers 4 in die Tasche 2 mit den Flächen 3 in Kontakt gelangen. Es wird nicht nur ein Abrieb von metallischen Kontaktbelegungen der Kaltleiter an den Flächen 3 der Tasche 2 daher vermieden sondern die Kaltleiter werden auch mit relativ großem Druck gegen diese Flächen gepreßt.

## Patentansprüche

1. Heizvorrichtung zum Erwärmen strömender Medien mit einem durch Kaltleiter beheizten Wärmetauscher (1) aus warmeleitendem Metall, mit einer im Wärmetauscher (1) vorgesehenen schlitzförmigen Tasche (2) und mit einem in seiner Form an die Tasche (2) angepaßten quaderförmigen Trägerkörper (4) für Kaltleiter, der an sich gegenüberliegenden Flächen (5) Ausnehmungen (6) zur Aufnahme der Kaltleiter sowie einen Innenkanal (8) zur Aufnahme einer Kontaktfeder aufweist, so daß beim Einführen des Trägerkörpers (4) mit den in seinen Ausnehmungen (6) befindlichen Kaltleitern in die Tasche (2) die Kaltleiter an ihnen gegenüberliegenden Taschenflächen (3) angepreßt werden,
**dadurch gekennzeichnet,** daß mindestens die die Ausnehmungen (6) aufweisenden Flächen (5) des Trägerkörpers (4) sowie die diesen gegenüberliegenden Flächen (3) der Tasche (2) derart abgeschrägt sind, daß der Querschnitt des Trägerkörpers (4) und der Tasche (2) von der Einführungsseite her nach innen abnimmt.

## Claims

1. Heating device for heating flowing media having a heat exchanger (1), which is heated by PTC thermistors and is composed of heat-conductive metal, having a pocket (2) which is provided in the heat exchanger (1) and is in the form of a slot, and having a box-shaped supporting body (4), whose shape is matched to the pocket (2), for PTC thermistors, which supporting body (4) has on mutually opposite surfaces (5) recesses (6) for accommodating the PTC thermistors, as well as an internal channel (8) for accommodating a contact spring, so that, during insertion of the supporting body (4), with the PTC thermistors which are located in its recesses (6), into the pocket (2), the PTC thermistors are pressed against pocket surfaces (3) which are opposite them, characterized in that at least those surfaces (5) of the supporting body (4) having the recesses (6) as well as those surfaces (3) of the pocket (2) opposite said surfaces (5) are inclined in such a manner that the cross-section of the supporting body (4) and of the pocket (2) reduces from the insertion side inwards.

## Revendications

1. Dispositif de chauffage de milieux qui s'écoulent, comprennent un échangeur de chaleur (1), en métal conducteur de chaleur, et chauffé par une thermistance à coefficient de température positif, une poche (2) en forme de fente prévue dans l'échangeur de chaleur (1) et une pièce de support (4) pour thermistance à coefficient de température positif de forme parallélépipédique et adaptée à la poche (2), cette pièce présentant sur des faces opposées (5) des évidements (6) de réception des thermistances à coefficient de température positif, ainsi qu'un canal intérieur (8) de réception d'un ressort de contact, de sorte que, lors de l'introduction dans la poche (2) de la pièce de support (4) avec les thermistances à coefficient de température positif placées dans ses évidements (6), les thermistances à coefficient de température positif sont pressées contre les surfaces de poche (3) qui se trouvent en face d'elles,
caractérisé en ce qu'au moins les faces (5) de la pièce de support (4), qui présentent les évidements (6) ainsi que les surfaces (3) de la poche (2) qui sont en face d'elles sont biseautées de manière à diminuer la section transversale de la pièce de support (4) et de la poche (2) du côté d'introduction vers l'intérieur.
